# FASCICULE DE BREVET EUROPEEN

(11) **EP 3 558 845 B1**
(45) Date de publication et mention de la délivrance du brevet: **17.03.2021**
(21) Numéro de dépôt: 17829681.0
(22) Date de dépôt: 15.12.2017
(51) Int. Cl.: B65D 83/00

(54) **DISPOSITIF DE PROTECTION ET DE DISTRIBUTION DE PRODUITS PÂTEUX OU CRÉMEUX**
VORRICHTUNG ZUM SCHUTZ UND ZUR AUSGABE PASTÖSER ODER CREMIGER PRODUKTE
DEVICE FOR PROTECTING AND DISPENSING PASTY OR CREAMY PRODUCTS

(30) Priorité: 26.12.2016 FR 1601861
(43) Date de publication de la demande: 30.10.2019
(73) Titulaire: Joulia, Pierre, 74290 Talloires-Montmin (FR)
(72) Inventeur: Joulia, Pierre, 74290 Talloires-Montmin (FR)
(74) Mandataire: Gasquet, Denis
(86) Numéro de dépôt international: PCT/FR2017/000244
(87) Numéro de publication internationale: WO 2018/122473

(56) Documents cités:
- GB-A- 2 221 957
- US-A- 2 356 874
- US-A- 3 361 305
- US-A- 4 479 592
- US-A- 5 000 355

## Description

La présente invention a pour objet un dispositif de protection et de distribution de produits pâteux ou crémeux tels que des crèmes cosmétiques, dentifrices, crèmes et gels à raser ainsi que tout autre produit de consistance similaire, particulièrement simple et économique à réaliser et qui garantit une parfaite protection du produit à distribuer notamment au niveau de la sortie du produit de par l'absence totale d'aspérité extérieure.

On connaît déjà des dispositifs de protection et de distribution de produits pâteux ou crémeux tels que par exemple les tubes souples de pâte dentifrice ou crème solaire qu'il suffit de déformer par écrasement pour en extraire le produit à distribuer.

Ce type de dispositif possède l'inconvénient majeur de laisser pénétrer l'air dans le tube lorsque celui-ci est entamé, d'où la nécessité d'incorporer des conservateurs ou anti-oxydants dans la formule du produit à distribuer afin de le protéger de l'oxydation due au contact de l'air. Ces dispositifs sont simplement protégés d'un bouchon totalement amovible avec le risque de laisser tomber ce dernier lors des manipulations et ainsi de le souiller ou encore de le perdre.

On connaît également des dispositifs qui permettent de conserver les produits pâteux ou crémeux à l'abri de l'air, notamment les pâtes ou crèmes cosmétiques et ainsi de les protéger de l'oxydation.

Ce type de dispositif comprend généralement : un réservoir destiné à contenir et à protéger de l'air le produit à distribuer, dans lequel un bouchon circule par dépression tel un piston assurant l'étanchéité à l'air du produit, ledit réservoir est rendu solidaire de façon étanche d'un sous ensemble pompe permettant de distribuer le produit pâteux ou crémeux. La distribution du produit se fait par une cavité latérale telle une buse, en exerçant une pression sur le somment du sous ensemble pompe.

Certains dispositifs proposent un réservoir constitué d'une poche souple contenant le produit à distribuer assemblée avec un sous ensemble pompe. Le volume de la poche souple s'adapte par dépression à chaque utilisation selon le volume restant de produit à distribuer. Un container de protection habille nécessairement la poche souple.

Les dispositifs existants qui possèdent un sous ensemble pompe solidaire du réservoir présentent l'inconvénient d'être complexe, coûteux et volumineux, en effet, le sous ensemble pompe est constitué de nombreux composants de matières diverses telles que des matières plastiques mais également en métal tel que les ressorts et les billes permettant d'obtenir l'obturation étanche de la sortie du produit à distribuer. Ces dispositifs présentent une grande complexité de conception notamment en ce qui concerne les valves étanches de sortie du produit et demandent des investissements de mise en œuvre de fabrication très importants. Le recyclage des matériaux est coûteux et parfois impossible de par la complexité de démontage du dispositif Le document GB 2221957 A divulgue un dispositif selon le préambule de la revendication 1.

La présente invention a pour objet de proposer un dispositif de protection et de distribution de produits pâteux ou crémeux ou encore en gel, d'une conception nouvelle, très économique et dont la simplicité de conception offre une grande facilité de mise au point, une grande fiabilité de fonctionnement et permet d'obtenir des dimensions très compactes minimisant ainsi le poids des matériaux utilisés, le coût des matériaux, le coût du transport.

Le dispositif est avantageusement recyclable, avec une conception basique facilement démontable ou encore des versions en mono matière telles que les polypropylènes, les polyéthylènes ou autres qui permettent un recyclage sans démontage.

Le faible nombre de composants avantageusement assemblés en ligne longitudinalement ainsi que la conception de chaque composant offrent un avantage financier réel sur le coût de mise en œuvre de fabrication, en machine d'assemblage et outillages. La réalisation du corps de pompe par exemple avec l'absence de contre dépouille extérieure ne nécessite qu'un moule de conception très basique.

Le dispositif très avantageusement de par sa conception ne possède pas de valve de sortie du produit à distribuer et offre donc une absence totale de cavité extérieure évitant tout risque de contamination d'éventuels résidus de produits à distribuer après utilisation du dispositif.

Le dispositif de protection et de distribution de produit pâteux ou crémeux est défini par la revendication 1. Il est constitué principalement d'un réservoir contenant le produit à distribuer et propre à recevoir à son extrémité basse un bouchon d'étanchéité mobile longitudinalement, ledit réservoir est mobile longitudinalement tel un piston et selon une course dans un corps de pompe et dans lequel il est contraint en position de fermeture par un élément ressort qui coopère en compression avec une saillie extérieure latérale du réservoir et avec le sommet de la paroi latérale du fond qui est solidaire du corps de pompe par au moins une saillie extérieure complémentaire d'une gorge intérieure et inférieure du corps de pompe.

Le corps de pompe est formé d'une membrane supérieure déformable de façon élastique assurant une fonction de pompe ainsi que sur sa paroi latérale supérieure d'une ouverture latérale de distribution du produit pâteux ou crémeux.

Le réservoir et le corps de pompe assemblés forment des moyens propres à la circulation du produit à distribuer par une chambre de compression alimentée par au moins un orifice d'entrée supérieur du réservoir située sur la paroi de fermeture supérieure du réservoir qui collabore avec la face de fermeture intérieure du corps de pompe.

Pour une utilisation du dispositif, la distribution du produit par l'ouverture latérale du corps de pompe est assurée lorsqu'une pression de pompage est exercée sur la membrane supérieure déformable de façon élastique du corps de pompe, ladite pression transmise sur le produit à distribuer contenu dans la chambre de compression contraint le réservoir à se déplacer longitudinalement dans le corps de pompe suivant une course, libérant ainsi partiellement l'ouverture latérale du corps de pompe par laquelle est distribué le produit et lorsque la pression de pompage disparaît et que le réservoir, contraint par l'élément ressort se referme de façon étanche sur le corps de pompe de par la paroi de fermeture supérieure du réservoir qui collabore avec la face de fermeture intérieure du corps de pompe, le produit à distribuer pâteux ou crémeux est de nouveau aspiré par l'orifice d'entrée supérieur du réservoir pour remplir la chambre de compression sous l'effet de la dépression créée par la membrane supérieure du corps de pompe qui reprend sa forme initiale de repos.

Dans une version avantageuse de protection, le dispositif garantit une absence de cavités extérieures entre le corps de pompe et le réservoir dans lesquelles des résidus du produits à distribuer pourraient se loger, pour cela le réservoir est formé sur sa paroi supérieure latérale d'une saillie extérieure complémentaire à l'ouverture latérale de distribution du corps de pompe qui assure une fermeture absente de toute cavité extérieure.

Dans une variante permettant de s'adapter à la demande des fournisseurs de produits à distribuer, le réservoir ouvert à son extrémité basse est apte à recevoir de façon solidaire une poche étanche et souple contenant le produit pâteux ou crémeux, le volume de la poche s'adapte par dépression au volume restant du produit à distribuer qui est évacué par l'orifice supérieur d'entrée du réservoir.

Dans une première variante de la fonction ressort du dispositif, le fond intègre une fonction ressort par au moins une patte élastique formée sur sa paroi horizontale et qui collabore avec la face inférieure de la paroi latérale du réservoir.

Dans une deuxième variante de la fonction ressort du dispositif, le réservoir intègre une fonction ressort par au moins une patte élastique formée sur la paroi latérale et solidaire d'une couronne inférieure formée d'une saillie latérale extérieure qui collabore avec la rainure inférieure et intérieure du corps de pompe de façon à solidariser la couronne du réservoir avec le corps de pompe.

Dans une variante plus réservée aux dispositifs de faible contenance de produit, le réservoir est fermé sur sa paroi supérieure qui est manipulable par la membrane supérieure déformable de façon élastique du corps de pompe. Le réservoir possède un orifice latéral de circulation du produit traversant la paroi latérale, situé au dessus de la saillie extérieure, l'orifice latéral de circulation étant protégé de façon étanche par la paroi supérieure latérale du corps de pompe en position de fermeture. Le fond possède sur sa paroi inférieure horizontale une saillie crantée longitudinale qui collabore avec une saillie crantée longitudinale du bouchon mobile par au moins une face plane complémentaire d'une face plane appartenant à la saillie crantée du fond, de façon à ce que lorsque la membrane supérieure déformable de façon élastique du corps de pompe subit une pression de pompage, le réservoir se déplace longitudinalement dans le corps de pompe alors que le bouchon mobile, contraint par les faces planes du dit bouchon mobile et du fond qui l'immobilisent par rapport au fond, se déplace dans le réservoir. Par compression, le produit pâteux ou crémeux est distribué par l'orifice latéral du réservoir lorsque ce dernier, dégagé au moins partiellement de la paroi latérale supérieure du corps de pompe de par le jeu de fonctionnement nécessaire entre les faces planes des saillies crantées du bouchon mobile et du fond, se trouve en face de l'ouverture latérale de distribution du corps de pompe.

Lorsque la pression de pompage disparaît, le réservoir contraint par la patte élastique du fond se referme de façon étanche sur le corps de pompe avec l'orifice latéral du réservoir qui est protégé par la paroi latérale supérieure du corps de pompe et le bouchon mobile du réservoir est entraîné par le corps de pompe de par le serrage suffisant entre le réservoir et le bouchon mobile nécessaire à l'étanchéité.

Selon une variante plus basique de réalisation, la paroi supérieure du réservoir est accessible par un orifice supérieur du corps de pompe de façon à ce que lorsque la paroi supérieure du réservoir subit directement une pression de pompage, le réservoir se déplace longitudinalement dans le corps de pompe.

Le conditionnement du produit à distribuer dans le réservoir est effectué par l'orifice supérieur du réservoir après l'assemblage du bouchon mobile dans le réservoir, ledit bouchon mobile circule longitudinalement par dépression à l'intérieur du réservoir assurant l'étanchéité à l'air et à l'eau du produit à distribuer.

Dans une variante le conditionnement est effectué par l'extrémité basse ouverte du réservoir avant l'assemblage du bouchon mobile.

D'autres caractéristiques et avantages de l'invention se dégageront de la description qui va suivre en regard des dessins annexés qui ne sont données qu'à titre d'exemples non limitatifs.
La figure 1 représente une vue d'ensemble en éclaté du dispositif.
Les figures 2 et 3 représentent une vue de face ainsi qu'une coupe DD du dispositif en fonctionnement sous l'effet d'une pression (P).
Les figures 4 et 5 représentent une vue de face ainsi qu'une coupe CC du dispositif en position de fermeture à la suppression de la pression (P).
Les figures 6 et 7 représentent une vue de dessus ainsi qu'une coupe AA du dispositif selon une variante du réservoir intégrant la fonction ressort.
Les figures 8 et 9 représentent une vue de dessus ainsi qu'une coupe AA du dispositif en fonctionnement selon la variante des figures 6 et 7.
La figure 10 représente le réservoir en perspective selon la figure 7.
La figure 11 représente un détail A de la figure 10.
La figure 12 représente une vue d'ensemble en éclaté du dispositif avec le fond intégrant l'élément ressort, en position de repos et en position de compression.
La figure 13 représente un détail A de la figure 12.
La figure 14 représente un détail A de la figure 12.
Les figures 15 et 16 représentent une vue de face ainsi qu'une coupe BB du dispositif en fonctionnement sous l'effet d'une pression (P) selon la figure 12.
Les figures 17 et 18 représentent une vue de face ainsi qu'une coupe AA du dispositif en position de fermeture à la suppression de la pression (P) suivant la figure 12.
La figure 19 représente un détail A de la figure 18.

Le dispositif (1) de protection et de distribution de produits (7) pâteux ou crémeux est caractérisé en ce qu'il est constitué principalement d'un réservoir (2) contenant le produit (7) et propre à recevoir à son extrémité basse un bouchon d'étanchéité (3) mobile longitudinalement, ledit réservoir (2) est mobile longitudinalement tel un piston et selon une course (Y) dans un corps de pompe (4) et dans lequel il est contraint en position de fermeture par un élément ressort (5) qui coopère en compression avec une saillie extérieure latérale (2e) du réservoir (2) et avec le sommet de la paroi latérale (6b) du fond (6) solidaire du corps de pompe (4) par au moins une saillie extérieure (6c) complémentaire d'une gorge (4g) intérieure et inférieure du corps de pompe (4).

Le corps de pompe (4) est formé d'une membrane supérieure (4a) déformable de façon élastique assurant une fonction de pompe ainsi que sur sa paroi latérale supérieure (4c) d'une ouverture latérale (4e) de distribution du produit (7).

Le réservoir (2) et le corps de pompe (4) assemblés forment des moyens propres à la circulation du produit (7) par une chambre de compression (C) alimentée par au moins un orifice d'entrée supérieur (2b) située sur la paroi de fermeture supérieure (2a) du réservoir (2) qui collabore avec la face de fermeture intérieure (4f).

Pour une utilisation du dispositif (1), la distribution du produit (7) par l'ouverture (4e) est assurée lorsqu'une pression (P) de pompage est exercée sur la membrane supérieure (4a), ladite pression transmise sur le produit (7) contenu dans la chambre de compression (C) contraint le réservoir (2) à se déplacer longitudinalement dans le corps de pompe (4) suivant une course (Y), libérant ainsi partiellement l'ouverture (4e) par laquelle est distribué le produit (7). Lorsque la pression (P) disparaît et que le réservoir (2) contraint par l'élément ressort (5) se referme de façon étanche sur le corps de pompe (4) avec la paroi de fermeture supérieure (2a) qui collabore avec la face de fermeture intérieure (4f), le produit (7) est de nouveau aspiré par l'orifice (2b) pour remplir la chambre de compression (C) sous l'effet de la dépression créée par la membrane supérieure (4a) qui reprend sa forme initiale.

Dans une version avantageuse de protection, le dispositif (1) garantit une absence de cavités extérieures entre le corps de pompe (4) et le réservoir (2) dans lesquelles des résidus du produits (7) à distribuer pourraient se loger, pour cela le réservoir (2) est formé sur sa paroi supérieure latérale (2c) d'une saillie extérieure (2d) complémentaire à l'ouverture latérale (4e) de distribution du corps de pompe (4) qui assure une fermeture absente de toute cavité extérieure.

Dans une variante permettant de s'adapter à la demande des fournisseurs de produits à distribuer, le réservoir (2) ouvert à son extrémité basse est apte à recevoir de façon solidaire une poche étanche et souple contenant le produit (7), le volume de la poche s'adapte par dépression au volume restant du produit (7) qui est évacué par l'orifice supérieur (2b).

Dans une première variante de la fonction ressort du dispositif (1) de protection et de distribution de produit (7) pâteux ou crémeux, le fond (6) intègre une fonction ressort par au moins une patte élastique (6d) formée sur la paroi (6a) et qui collabore avec la face inférieure (2j) du réservoir (2).

Dans une deuxième variante de la fonction ressort du dispositif (1) de protection et de distribution de produit (7) pâteux ou crémeux, le réservoir (2) intègre une fonction ressort par au moins une patte élastique (2f) formée sur la paroi latérale (2c) et solidaire d'une couronne inférieure (2f) formée d'une saillie latérale extérieure (2h) qui collabore avec la rainure (4g) de façon à solidariser la couronne (2f) avec le corps de pompe (4).

Dans une variante plus réservée aux dispositifs (1) de faible contenance de produit (7), le réservoir (2) est fermé sur sa paroi supérieure (2a) qui est manipulable par la membrane supérieure (4a). Le réservoir (2) possède un orifice latéral (2j) de circulation du produit (7) traversant la paroi (2c), situé au dessus de la saillie (2d), l'orifice latéral (2j) étant protégé de façon étanche par la paroi (4c) en position de fermeture. Le fond (6) possède sur sa paroi inférieure (6a) une saillie crantée (6e) longitudinale qui collabore avec une saillie crantée (3a) longitudinale du piston (3) par au moins une face plane (3b) complémentaire d'une face plane (6f) de façon à ce que lorsque la membrane supérieure (4a) déformable de façon élastique du corps de pompe (4) subit une pression (P), le réservoir (2) se déplace longitudinalement dans le corps de pompe (4) et par rapport au bouchon (3) alors que ce dernier est contraint par les faces planes (3b) et (6f) qui l'immobilisent par rapport au fond (6) et se déplace dans le réservoir (2). Par compression, le produit (7) est distribué par l'orifice (2j) lorsque ce dernier, dégagé au moins partiellement de la paroi (4c) par le jeu de fonctionnement (J) nécessaire entre les faces planes (3b) et (6f) se trouve en face de l'ouverture (4e).

Lorsque la pression (P) disparaît, le réservoir (2) contraint par la patte élastique (6d) se referme de façon étanche sur le corps de pompe (4) avec l'orifice (2j) qui est protégé par la paroi (4c) et le bouchon mobile (3) est entraîné par le corps de pompe (4) de par le serrage suffisant entre le réservoir (2) et le bouchon mobile (3).

Selon une variante plus basique de réalisation, la paroi supérieure (2a) est accessible par un orifice supérieur (4h) du corps de pompe (4) de façon à ce que lorsque la paroi supérieure (2a) subit directement une pression (P), le réservoir (2) se déplace longitudinalement dans le corps de pompe (4).

Le conditionnement du produit à distribuer (7) dans le réservoir (2) est effectué par l'orifice (2b) après l'assemblage du bouchon mobile (3) dans le réservoir (2), ledit bouchon mobile (3) circule longitudinalement par dépression à l'intérieur du réservoir (2) assurant l'étanchéité à l'air et à l'eau du produit à distribuer (7).

Dans une variante le conditionnement est effectué par l'extrémité basse ouverte du réservoir (2) avant l'assemblage du bouchon mobile (3).

## Revendications

1. Dispositif (1) étanche de protection et de distribution de produits (7) pâteux ou crémeux, constitué principalement d'un réservoir (2) contenant le produit (7) et propre à recevoir à son extrémité basse un bouchon d'étanchéité (3) mobile longitudinalement, ledit réservoir (2) est mobile longitudinalement tel un piston et selon une course (Y) dans un corps de pompe (4) et dans lequel soit il est contraint en position de fermeture par un élément ressort (5) qui coopère en compression avec une saillie extérieure latérale (2e) du réservoir (2) soit le fond (6)intègre une fonction ressort par au moins une patte élastique (6d) formée sur la paroi (6a) et qui collabore avec la face inférieure (2j), soit le réservoir intègre une fonction ressort par au moins une patte élastique (2f) formée sur la paroi latérale (2c) et solidaire d'une couronne inférieure (2f) formée d'une saillie latérale extérieure (2h) qui (2h) qui collabore avec la rainure (4g) de façon à solidariser la couronne (2f) avec le corps de pompe (4) et **caractérisé en ce que** le sommet de la paroi latérale (6b) du fond (6) est solidaire du corps de pompe (4) par au moins une saillie extérieure (6c) complémentaire d'une gorge (4g) intérieure et inférieure du corps de pompe (4),
le corps de pompe (4) étant formé d'une membrane supérieure (4a) déformable de façon élastique assurant une fonction de pompe ainsi que sur sa paroi latérale supérieure (4c) d'une ouverture latérale (4e) de distribution du produit (7),
le réservoir (2) et le corps de pompe (4) assemblés formant des moyens propres à la circulation du produit (7) par une chambre de compression (C) alimentée par au moins un orifice d'entrée supérieur (2b) située sur la paroi de fermeture supérieure (2a) du réservoir (2) qui collabore avec la face de fermeture intérieure (4f),
le dispositif étant agencé dé telle sorte que, pour une utilisation du dispositif (1), la distribution du produit (7) par l'ouverture (4e) est assurée lorsqu'une pression (P) de pompage est exercée sur la membrane supérieure (4a), ladite pression transmise sur le produit (7) contenu dans la chambre de compression (C) contraint le réservoir (2) à se déplacer longitudinalement dans le corps de pompe (4) suivant une course (Y), libérant ainsi partiellement l'ouverture (4e) par laquelle est distribué le produit (7), et que lorsque la pression (P) disparaît et que le réservoir (2) contraint par l'élément ressort (5) se referme de façon étanche sur le corps de pompe (4) avec la paroi de fermeture supérieure (2a) qui collabore avec la face de fermeture intérieure (4f), le produit (7) est de nouveau aspiré par l'orifice (2b) pour remplir la chambre de compression (C) sous l'effet de la dépression créée par la membrane supérieure (4a) qui reprend sa forme initiale.

2. Dispositif (1) étanche de protection et de distribution de produits (7) pâteux ou crémeux, selon la revendication 1 **caractérisé en ce que** le réservoir (2) est formé sur sa paroi (2c) d'une saillie extérieure (2d) complémentaire à l'ouverture latérale (4e) qui assure une fermeture absente de toute cavité extérieure.

3. Dispositif (1) étanche de protection et de distribution de produits (7) pâteux ou crémeux, selon les revendications 1 et 2 **caractérisé en ce que** le réservoir (2) ouvert à son extrémité basse est solidaire d'une poche étanche et souple contenant le produit pâteux ou crémeux, le volume de la poche s'adapte par dépression au volume restant du produit pâteux ou crémeux qui est évacué par l'orifice supérieur (2b).

4. Dispositif (1) étanche de protection et de distribution de produits (7) pâteux ou crémeux, selon les revendications 1 et 2 **caractérisé en ce que** le réservoir (2) est fermé sur sa paroi supérieure (2a) qui est manipulable par la membrane supérieure (4a), le réservoir (2) un orifice latéral (2j) de circulation du produit (7)traversant sa paroi (2c), situé au dessus de la saillie (2d), l'orifice latéral (2j) étant protégé de façon étanche par la paroi latérale supérieure (4c) en position de fermeture. Le fond (6) possède sur sa paroi inférieure (6a) une saillie crantée (6e) longitudinale qui collabore avec une saillie crantée (3a) longitudinale du bouchon (3) par au moins une face plane (3b) complémentaire d'une face plane (6f) de façon à ce que lorsque la membrane supérieure (4a) subit une pression (P), le réservoir (2) se déplace longitudinalement dans le corps de pompe (4) et par rapport au bouchon (3) alors que ce dernier est contraint par les faces planes (3b) et (6f) qui l'immobilisent par rapport au fond (6) et se déplace dans le réservoir (2). Par compression, le produit (7) est distribué par l'orifice (2j) lorsque ce dernier, dégagé au moins partiellement de la paroi latérale supérieure (4c) par le jeu de fonctionnement (J) se trouve en face de l'ouverture (4e).

5. Dispositif (1) étanche de protection et de distribution de produits (7) pâteux ou crémeux, selon la revendication 4 **caractérisé en ce que** la paroi supérieure (2a) est accessible par un orifice supérieur (4h) du corps de pompe (4) de façon à ce que lorsque la paroi supérieure (2a) subit directement une pression (P), le réservoir (2) se déplace longitudinalement dans le corps de pompe (4).

## Patentansprüche

1. Abgedichtete Vorrichtung (1) zum Schutz und zur Ausgabe von pastösen oder cremigen Produkten (7), im Wesentlichen bestehend aus einem Behälter (2), der das Produkt (7) enthält und an seinem unteren Ende einen in Längsrichtung beweglichen Dichtungsstopfen (3) aufnehmen kann, wobei der Behälter (2) wie ein Kolben in Längsrichtung und entlang eines Hubs (Y) in einem Pumpenkörper (4) beweglich ist, in dem er entweder in die geschlossene Position durch ein Federelement (5) beaufschlagt wird, das unter Druck mit einem äußeren seitlichen Vorsprung (2e) des Behälters (2) zusammenwirkt, oder der Boden (6) eine Federfunktion mittels zumindest einer elastischen Lasche (6d) innehat, die an der Wand (6a) ausgebildet ist und mit der Unterseite (2j) zusammenwirkt, oder aber der Behälter eine Federfunktion mittels zumindest einer elastischen Lasche (2f) innehat, die an der Seitenwand (2c) ausgebildet ist und mit einem unteren Kranz (2f) fest verbunden ist, der aus einem äußeren seitlichen Vorsprung (2h) gebildet ist, der mit der Nut (4g) so zusammenwirkt, dass der Kranz (2f) fest mit dem Pumpenkörper (4) verbunden ist, **dadurch gekennzeichnet, dass** die Oberkante der Seitenwand (6b) des Bodens (6) fest mit dem Pumpenkörper (4) über zumindest einen äußeren Vorsprung (6c) verbunden ist, der komplementär zu einer inneren, unteren Rinne (4g)-des Pumpenkörpers (4) ausgebildet ist, wobei der Pumpenkörper (4) aus einer oberen Membran (4a), die elastisch verformbar ist und eine Pumpfunktion sicherstellt, und an seiner oberen Seitenwand (4c) aus einer seitlichen Öffnung (4e) zum Ausgeben des Produkts (7) gebildet ist, wobei der Behälter (2) und der Pumpenkörper (4) zusammengefügt Mittel zum Zirkulieren des Produkts (7) durch eine Druckkammer (C) bilden, die über zumindest eine obere Einlassöffnung (2b) versorgt wird, die sich an der oberen Verschlusswand (2a) des Behälters (2) befindet, die mit der inneren Verschlussfläche (4f) zusammenwirkt,
wobei die Vorrichtung derart angeordnet ist, dass bei Gebrauch der Vorrichtung (1) die Ausgabe des Produkts (7) über die Öffnung (4e) sichergestellt ist, wenn ein Pumpdruck (P) auf die obere Membran (4a) ausgeübt wird, wobei dieser Druck, der auf das in der Druckkammer (C) enthaltene Produkt (7) übertragen wird, den Behälter (2) so beaufschlagt, dass er sich in Längsrichtung im Pumpenkörper (4) entlang eines Hubs (Y) bewegt, wodurch die Öffnung (4e), durch die das Produkt (7) ausgegeben wird, teilweise freigegeben wird, und dass dann, wenn der Druck (P) nachlässt und der durch das Federelement (5) beaufschlagte Behälter (2) sich in dichter Weise auf den Pumpenkörper (4) mit der oberen Verschlusswand (2a) verschließt, die mit der inneren Verschlussfläche (4f) zusammenwirkt, das Produkt (7) wieder durch die Öffnung (2b) angesaugt wird, um unter der Wirkung des Unterdrucks, der durch die obere Membran (4a) erzeugt wird, die wieder ihre ursprüngliche Form annimmt, die Druckkammer (C) zu füllen.

2. Abgedichtete Vorrichtung (1) zum Schutz und zur Ausgabe von pastösen oder cremigen Produkten (7) nach Anspruch 1, **dadurch gekennzeichnet, dass** der Behälter (2) an seiner Wand (2c) aus einem zur seitlichen Öffnung (4e) komplementären äußeren Vorsprung (2d) gebildet ist, der einen Verschluss ohne jegliche äußere Ausnehmung sicherstellt.

3. Abgedichtete Vorrichtung (1) zum Schutz und zur Ausgabe von pastösen oder cremigen Produkten (7) nach den Ansprüchen 1 und 2, **dadurch gekennzeichnet, dass** der an seinem unteren Ende offene Behälter (2) mit einem abgedichteten, nachgiebigen Beutel fest verbunden ist, der das pastöse oder cremige Produkt enthält, wobei sich das Volumen des Beutels durch Unterdruck an das verbleibende Volumen des pastösen oder cremigen Produkts, das durch die obere Öffnung (2b) abgeleitet wird, anpasst.

4. Abgedichtete Vorrichtung (1) zum Schutz und zur Ausgabe von pastösen oder cremigen Produkten (7) nach den Ansprüchen 1 und 2, **dadurch gekennzeichnet, dass**
der Behälter (2) an seiner über die obere Membran (4a) betätigbaren oberen Wand (2a) geschlossen ist, wobei der Behälter (2) eine seitliche Öffnung (2j) zum Zirkulieren des durch seine Wand (2c) hindurchtretenden Produkts (7) aufweist, die sich oberhalb des Vorsprungs (2d) befindet, wobei die seitliche Öffnung (2j) in der geschlossenen Stellung durch die obere Seitenwand (4c) in dichter Weise geschützt ist, wobei der Boden (6) an seiner unteren Wand (6a) einen gekerbten Längsvorsprung (6e) aufweist, der mit einem gekerbten Längsvorsprung (3a) des Stopfens (3) über zumindest eine ebene Fläche (3b), die komplementär zu einer ebenen Fläche (6f) ist, zusammenwirkt, so dass dann, wenn die obere Membran (4a) mit Druck (P) beaufschlagt wird, der Behälter (2) sich in Längsrichtung im Pumpenkörper (4) und in Bezug auf den Stopfen (3) bewegt, während dieser durch die ebenen Flächen (3b) und (6f), die ihn in Bezug auf den Boden (6) festlegen, beaufschlagt wird und sich im Behälter (2) bewegt, wobei durch Kompression das Produkt (7) durch die Öffnung (2j) ausgegeben wird, wenn diese, durch das Arbeitsspiel (J) zumindest teilweise von der oberen Seitenwand (4c) freigegeben, der Öffnung (4e) gegenüberliegt.

5. Abgedichtete Vorrichtung (1) zum Schutz und zur Abgabe von pastösen oder cremigen Produkten (7) nach Anspruch 4, **dadurch gekennzeichnet, dass** die obere Wand (2a) durch eine obere Öffnung (4h) des Pumpenkörpers (4) zugänglich ist, so dass bei direkter Beaufschlagung der oberen Wand (2a) mit einem Druck (P) eine Längsbewegung des Behälters (2) im Pumpenkörper (4) erfolgt.

## Claims

1. Sealed device (1) for protecting and dispensing pasty or creamy products (7), which device is composed mainly of a reservoir (2) which contains the product (7) and is capable of receiving at its bottom end a longitudinally movable sealing plug (3), said reservoir (2) is movable longitudinally like a piston and in accordance with a stroke (Y) in a pump body (4), and in which either it is forced into a closed position by a spring element (5) which cooperates in compression with an outer lateral projection (2e) of the reservoir (2), or the base (6) provides a spring function by means of at least one resilient tab (6d) which is formed on the wall (6a) and cooperates with the lower face (2j), or the reservoir provides a spring function by means of at least one resilient tab (2f) which is formed on the lateral wall (2c) and secured to a lower ring (2f) formed by an outer lateral projection (2h) which cooperates with the groove (4g) so as to secure the ring (2f) to the pump body (4), and **characterised in that** the top of the lateral wall (6b) of the base (6) is secured to the pump body (4) by means of at least one outer projection (6c) which is complementary to an inner and lower groove (4g) of the pump body (4), the pump body (4) being formed of a resiliently deformable upper membrane (4a) which provides a pump function and, in its upper lateral wall (4c), of a lateral opening (4e) for dispensing the product (7), the reservoir (2) and the pump body (4), when fitted together, forming means capable of circulating the product (7) through a compression chamber (C) fed by at least one upper inlet orifice (2b) situated in the upper closing wall (2a) of the reservoir (2) which cooperates with the inner closing face (4f), the device being so arranged that, for a use of the device (1), dispensing of the product (7) through the opening (4e) is effected when a pumping pressure (P) is exerted on the upper membrane (4a), said pressure transmitted to the product (7) contained in the compression chamber (C) forces the reservoir (2) to be displaced longitudinally in the pump body (4) in accordance with a stroke (Y), thus partially freeing the opening (4e) through which the product (7) is dispensed, and that, when the pressure (P) disappears and the reservoir (2), under the force of the spring element (5), closes again in a sealed manner on the pump body (4) with the upper closing wall (2a) which cooperates with the inner closing face (4f), the product (7) is drawn in again through the orifice (2b) in order to fill the compression chamber (C) under the effect of the negative pressure created by the upper membrane (4a), which assumes its original shape again.

2. Sealed device (1) for protecting and dispensing pasty or creamy products (7) according to claim 1, **characterised in that** the reservoir (2) is formed on its wall (2c) with an outer projection (2d) complementary to the lateral opening (4e), which ensures closing without any outer cavity.

3. Sealed device (1) for protecting and dispensing pasty or creamy products (7) according to claims 1 and 2, **characterised in that** the reservoir (2), which is open at its bottom end, is secured to a sealed and flexible pouch containing the pasty or creamy product, the volume of the pouch adapts by negative pressure to the remaining volume of the pasty or creamy product which is discharged through the upper orifice (2b).

4. Sealed device (1) for protecting and dispensing pasty or creamy products (7) according to claims 1 and 2, **characterised in that** the reservoir (2) is closed at its upper wall (2a) which can be manipulated by the upper membrane (4a), the reservoir (2) having a lateral orifice (2j) for circulation of the product (7) passing through its wall (2c), situated above the projection (2d), the lateral orifice (2j) being protected in a sealed manner by the upper lateral wall (4c) in the closed position. The base (6) has on its lower wall (6a) a longitudinal notched projection (6e) which cooperates with a longitudinal notched projection (3a) of the plug (3) by means of at least one planar face (3b) which is complementary to a planar face (6f) so that, when the upper membrane (4a) is subjected to a pressure (P), the reservoir (2) is displaced longitudinally in the pump body (4) and relative to the plug (3), while said plug is forced by the planar faces (3b) and (6f), which immobilise it relative to the base (6), and is displaced in the reservoir (2). By compression, the product (7) is dispensed through the orifice (2j) when said orifice, which is freed at least partially from the upper lateral wall (4c) by the operating clearance (J), is located opposite the opening (4e).

5. Sealed device (1) for protecting and dispensing pasty or creamy products (7) according to claim 4, **characterised in that** the upper wall (2a) is accessible through an upper orifice (4h) of the pump body (4) so that, when the upper wall (2a) is subjected directly to a pressure (P), the reservoir (2) is displaced longitudinally in the pump body (4).
